# EUROPÄISCHE PATENTSCHRIFT

(11) **EP 0 160 869 B1**
(45) Veröffentlichungstag und Bekanntmachung des Hinweises auf die Patenterteilung: **12.04.1989**
(21) Anmeldenummer: 85104794.4
(22) Anmeldetag: 20.04.1985
(51) Int. Cl.: A47B 37/00, A47B 21/00

(54) **Trageinrichtung für ein Datensichtgerät**
Data display terminal support
Support pour écran de données

(30) Priorität: 08.05.1984 DE 3416859
(43) Veröffentlichungstag der Anmeldung: 13.11.1985
(73) Patentinhaber: Fahrion, Otmar, D-7014 Kornwestheim (DE)
(72) Erfinder: Fahrion, Otmar, D-7014 Kornwestheim (DE)
(74) Vertreter: Ostertag, Reinhard

(56) Entgegenhaltungen:
- DE-A- 2 214 424
- DE-A- 3 003 017
- FR-A- 2 523 828

## Beschreibung

Die Erfindung betrifft eine Trageinrichtung für ein Datensichtgerät in einer Möbeleinrichtung gemäß dem Oberbegriff des Anspruches 1.

Eine derartige Trageinrichtung ist in der FR-A-2 523 828 beschrieben. Sie dient dazu, ein Datensichtgerät wahlweise in den mittleren Arbeitsbereich eines Schreibtisches zu stellen und in Blickrichtung des Benutzers zu drehen bzw. außerhalb der Arbeitsfläche des Schreibtisches zu parken, wenn das Datensichtgerät nicht benötigt wird.

Zum selben Zweck sind ferner Trageinrichtungen für Datensichtgeräte bekannt, bei denen Schwenkarme verwendet werden, deren eines Ende um eine vertikale Achse drehbar an einem Arbeitstisch befestigt ist. Das zweite Ende des Schwenkarmes trägt ebenfalls um eine vertikale Achse drehbar das Datensichtgerät, welches somit auf einem kreisförmigen Weg verschwenkt werden kann und in der jeweiligen Stellung des Schwenkarmes auf den Betrachter ausgerichtet werden kann. An derartigen Trageinrichtungen ist nachteilig, daß mit der Einstellung des Abstandes zwischen Bildschirm und Betrachter zwangsläufig auch eine seitliche Verlagerung des Bildschirmes einhergeht.

An Arbeitsplätzen, an denen nicht ständig mit dem Datensichtgerät gearbeitet werden muß, könnte das unter Verwendung der oben geschilderten Trageinrichtungen am Rande der Arbeitsfläche geparkte Datensichtgerät im Prinzip für einen weiteren Arbeitsplatz nützlich eingesetzt werden, wenn der Austausch des Datensichtgerätes zwischen den benachbarten Arbeitsplätzen einfach durchzuführen ist und die Benutzer jeweils das Gerät zur ergonomisch günstigen Handhabung in ihren jeweiligen Arbeitsbereich bringen können.

Durch die vorliegende Erfindung soll daher eine Trageinrichtung gemäß dem Oberbegriff des Anspruches 1 so weitergebildet werden, daß einerseits ein Datensichtgerät von mehreren beieinanderliegenden Arbeitsplätzen her benutzt werden kann, andererseits für jeden der Benutzer eine Änderung des Abstandes zwischen dem Bildschirm des Datensichtgerätes und seinen Augen sowie eine Einstellung der Beobachtungsrichtung auf einfache Weise möglich ist.

Diese Aufgabe ist erfindungsgemäß gelöst durch eine Trageinrichtung gemäß Anspruch 1.

Bei der erfindungsgemäßen Trageinrichtung kann für jeden Benutzer das Datensichtgerät gemäß den jeweiligen persönlichen Wünschen über seiner Arbeitsfläche eingestellt werden, wobei dann für eine einmal gewählte Betrachtungsrichtung der Abstand zwischen Auge und Datensichtgerät eingestellt werden kann. Sowohl durch Verschwenken des Grundteiles als auch durch Verschieben des Tragteiles auf dem Grundteil läßt sich das Datensichtgerät aus dem Blick- und Arbeitsfeld des Benutzers herausbewegen, wenn es nicht benötigt wird. Es bestehen dann freie Sichtverhältnisse; eine mit dem Datensichtgerät arbeitende Person fühlt sich durch das nicht benötigte Datensichtgerät nicht «eingesperrt». Das Übergeben des Datensichtgerätes von einem Arbeitsplatz zu einem anderen ist ohne nennenswerte Kraftanwendung möglich.

Wird gemäß der einen Alternative der erfindungsgemäßen Lösung die Führung für den Schlitten der Trageinrichtung auf einem getrennten Beistelltisch vorgesehen, so brauchen die Arbeitstische, an welchen die mit den Datensichtgeräten arbeitenden Personen sitzen, nicht modifiziert zu werden.

In der DE-A-2 214 424 ist zwar eine drehbare Tragplatte beschrieben, mit welcher man Fernsehgeräte in Möbeln der Art unterbringen kann, daß man das Fernsehgerät aus dem Aufnahmefach herausnehmen kann und dann um eine vertikale Achse schwenken kann. Der Bewegungsablauf ist hier aber ein anderer: Die Ausziehbewegung ist hierarchisch übergeordnet und dient dazu, das Fernsehgerät von eine Drehung behindernden Wänden des Möbelstückes freizubekommen. Erst nach dem Herausziehen der Tragplatte aus dem Möbelstück kann die Tragplatte dann zur Einstellung der Betrachtungsrichtung gedreht werden. Auf die Einstellung des Abstandes zwischen dem Auge eines Betrachters und einem Bildschirm kommt es bei der in der DE-A-2 214 424 Tragplatte nicht an. Diese Tragplatte ermöglicht auch nicht das Teilen eines einzigen Datensichtgerätes zwischen mehreren Benutzern.

Vorteilhafte Weiterbildungen der Erfindung sind in Unteransprüchen angegeben.

Mit der Weiterbildung der Erfindung gemäß Anspruch 2 ist es möglich, den Beistelltisch entweder zwischen zwei mit ihren Längskanten einander gegenübergestellten Arbeitstischen oder zwischen zwei mit ihren Längskanten aneinanderstoßenden Arbeitstischen zu teilen, wobei im letztgenannten Falle der Beistelltisch an die Schmalseiten der Arbeitstische anstößt. Bei der letztgenannten Aufstellungsart kann das Datensichtgerät zusätzlich noch von zwei weiteren Arbeitsplätzen her verwendet werden, wenn an die zweite Längskante des Beistelltisches zwei weitere Arbeitstische mit ihren Schmalseiten anschließen.

Die Weiterbildungen der Erfindung gemäß den Ansprüchen 3, 5 und 11 sind im Hinblick auf eine im wesentlichen glatt durchgehende ArbeitsfläcKe von Vorteil.

Bei einer Trageinrichtung gemäß Anspruch 4 liegen auf der Arbeitsfläche keine zum Datensichtgerät führende Kabel.

Der gleiche Vorteil wird bei einer Trageinrichtung gemäß Anspruch 5 durch ein drahtlos arbeitendes Modem erhalten, wie es im Anspruch 14 angegeben ist.

Bei einer Trageinrichtung gemäß Anspruch 5 hat man eine Führung zum Verschieben des Grundteiles, ohne daß die Arbeitsfläche mit einer Durchbrechung versehen zu werden bräuchte.

Dabei wird mit der Weiterbildung gemäß Anspruch 6 erreicht, daß das Tragteil auch weit von der Führung weggeschoben werden kann, so daß der Schwerpunkt von Tragteil und Datensichtgerät nicht mehr über der Führung liegt, ohne daß das Datensichtgerät stark verkippt. Durch das zusätzliche vorgesehene Hilfslager ist ein Verschwenken des Grundteiles auch dann noch möglich, wenn sich das Grundteil bei ausgefahrenem Tragteil auf der Arbeitsfläche abstützt.

Mit der Weiterbildung der Erfindung gemäß Anspruch 7 wird erreicht, daß das geringfügige Verkippen des Grundteiles bis zum Aufsetzen des Hilfslagers auf der Arbeitsfläche stetig und kontrolliert erfolgen kann, da die Führungsrollen zugleich die Funktion eines Pendellagers übernehmen können.

Die Weiterbildung der Erfindung gemäß Anspruch 8 ist im Hinblick auf eine möglichst große Basis der Führung und im Hinblick auf eine einfache Herstellbarkeit und hohe mechanische Belastbarkeit derselben von Vorteil, da Arbeitstische und Beistelltische am Rand ihrer Arbeitsplatte sowieso durch einen zusätzlichen Rahmen versteift sind.

Mit der Weiterbildung der Erfindung gemäß Anspruch 9 ist es möglich, die Führung für das Grundteil auch einfach durch zwei unter entsprechendem Abstand aufgestellte Arbeitstische zu gewährleisten. Werden derartige vorsorglich vorgesehene Anfasungen bei allen Kanten des Tisches vorgesehen, so kann dieser sehr flexibel mit anderen Arbeitstischen zu Mehrfacharbeitsplätzen zusammengestellt werden, wobei nicht benötigte der Anfasungen eine ansprechende Auskehlung des Tischplattenrandes bilden.

Auch mit der Weiterbildung der Erfindung gemäß Anspruch 10 ist es möglich, Arbeitstische mit geringem Aufwand für die Aufgabe der Führung des Grundteiles vorzubereiten, wobei die durch zwei einander unter Abstand gegenüberstehende Arbeitstische erhaltene Führung auch Kippdrehmomente aufnehmen kann.

Werden entsprechende Führungsschienen bei einem Arbeitstisch rings um die Tischplatte umlaufend vorgesehen, so hat man wiederum eine sehr große Flexibilität im Zusammenstellen von Mehrfacharbeitsplätzen, wobei dann nicht benötigte der Führungsschienen durch ein in sie eingesetztes Profilteil (vergl. Anspruch 14) zu Schmuckleisten umfunktioniert werden können.

Mit der Weiterbildung der Erfindung gemäß Anspruch 11 wird ein fester Abstand der Enden der Führungsschienen auch bei glatten Böden, auf welchen die Arbeitstische stehen, erreicht. Dabei bilden die Abstandsteile bei Anordnung gemäß Anspruch 12 zugleich einen stoßfreien bündigen Übergang zwischen den einander gegenüberliegenden Arbeitstischen.

Sieht man gemäß Anspruch 13 zusätzlich eine von den Abstandsteilen getragene Abdeckplatte vor, so hat man auch zwischen den beiden einander gegenüberliegenden Arbeitstischen eine im wesentlichen durchgehende Arbeitsfläche.

Bei einer Trageinrichtung gemäß Anspruch 16 ist es möglich, den normalerweise als Ausziehfläche für das Tragteil dienenden Abschnitt des Grundteiles bei eingeschobenem Tragteil als Abstellfläche für ein Tastenfeld zu verwenden. Dieses kann somit zusammen mit dem Datensichtgerät aus dem Sicht- und Arbeitsbereich eines Mitarbeiters herausbewegt und/oder zu einem anderen Arbeitsplatz bewegt werden.

Die Weiterbildung der Erfindung gemäß Anspruch 17 ist im Hinblick auf einen mechanisch einfachen Aufbau der Tragteilführung und auf ein leichtes Anbringen des Tragteiles auf dem Grundteil von Vorteil.

Mit der Weiterbildung der Erfindung gemäß Anspruch 18 wird ohne Verwendung einer Bremse ein Einrasten von Grundteil und/oder Tragteil bei verschiedenen Arbeitsstellungen gewährleistet. Die Führungen brauchen somit auch nicht exakt horizontal im Aufstellungsort ausgefluchtet zu werden.

Die Weiterbildungen der Erfindung gemäß den Ansprüchen 19 und 20 sind im Hinblick auf ein müheloses Bewegen des Datensichtgerätes auch bei hohem Gewicht desselben und einer möglicherweise unter das Datensichtgerät gestellten Elektronikeinheit von Vorteil. Dabei ist zugleich gewährleistet, daß die Servoantriebe keine Unfallgefahr mit sich bringen, da die Reibradantriebe durchrutschen, wenn beim Verstellen des Grundteiles oder des Tragteiles ein Hindernis angetroffen wird.

Nachstehend wird die Erfindung anhand von Ausführungsbeispielen unter Bezugnahme auf die Zeichnung näher erläutert. In dieser zeigen:
Figur 1: eine Aufsicht auf einen Doppelarbeitsplatz mit drei Bildschirmen;
Figur 2: eine Aufsicht auf einen abgewandelten Doppelarbeitsplatz mit drei Bildschirmen;
Figur 3: einen vertikalen Schnitt durch eine Bildschirm-Trageinrichtung, wie sie beim Doppelarbeitsplatz nach Figur 1 Verwendung findet;
Figur 4: einen vertikalen Schnitt durch einen Teil einer Bildschirm-Trageinrichtung, wie sie beim Doppelarbeitsplatz nach Figur 2 Verwendung findet;
Figur 5: einen vertikalen Schnitt durch einen Teil einer weiter abgewandelten Führung für eine Bildschirm-Trageinrichtung;
Figur 6: einen vertikalen Schnitt durch einen Teil einer weiter abgewandelten Bildschirm-Trageinrichtung; und
Figur 7: einen vertikalen Schnitt durch eine an einem Arbeitstisch angebrachte nicht verwendete Führungsschiene mit eingelegter Kunststoffleiste.
Figur 1 zeigt zwei mit einer Längskante aneinanderstoßende Arbeitstische 10, 12 sowie zwei Stühle 14, 16 für an den Arbeitstischen 10, 12 arbeitende Personen.

An die einen Schmalseiten der Arbeitstische 10, 12 stößt ein Beistelltisch 18 an, dessen Länge gleich der doppelten Breite der Arbeitstische 10, 12 ist.

Die Tischplatte 20 des Beistelltisches 18 ist mit einem in Längsrichtung verlaufenden Schlitz 22 versehen, durch welchen sich eine Hohlwelle 24 (vergl. Figur 3) erstreckt, die in später noch genauer zu beschreibender Weise gelagert und längs des Schlitzes 22 verfahrbar ist. Die Hohlwelle 24 trägt frei auskragend eine Grundplatte 26, welche an der freien Vorderkante und ihren Seitenkanten mit Griffen 28 versehen ist.

Auf der Grundplatte 26 ist in nachstehend noch genauer zu beschreibender Weise längsgeführt eine Tragplatte 30 vorgesehen, auf welcher ein Bildschirm 32 steht, der über nicht näher gezeigte Kabel mit einem Rechner verbunden ist. Ein Griff 34 an der Vorderkante der Tragplatte 30 dient zum Bewegen des Bildschirmes 32 auf den Betrachter zu und von diesem weg.

Über ein Tastenfeld 36 können Daten in den Rechner eingegeben werden. Bei zurückgeschobener Tragplatte 30 findet das Tastenfeld auf dem dann freien Abschnitt der Grundplatte 26 Platz und kann dann zusammen mit dem Bildschirm verschoben und verschwenkt werden.

Insgesamt bestehen folgende Möglichkeiten der Einstellung der Betrachtungsrichtung und des Betrachtungsabstandes zwischen Bedienungsperson und Bildschirm 32: Verschieben in Längsrichtung des Beistelltisches 18, angedeutet durch den Doppelpfeil 38; Verschwenken der Grundplatte 26 um die Achse der Hohlwelle 24, angedeutet durch den Doppelpfeil 40; Bewegen des Bildschirmes 32 zum Betrachter und von diesem weg bei gegebener Betrachtungsrichtung, angedeutet durch den Doppelpfeil 42.

Bei den in Figur 1 untenliegenden Schmalseiten der Arbeitstische 10,12 sind weitere Beistelltische 44 vorgesehen, deren Länge der Breite der Arbeitstische 10, 12 entspricht und die über von ortsfest gelagerten Hohlwellen 24' getragene Grundplatten 26 und Tragplatten 30 weitere Bildschirme 32 tragen, welche in Richtung der Doppelpfeile 40 und 42 verstellbar sind.

Man erkennt, daß die Bildschirme 32 zusammen mit den zugeordneten Grundplatten 26 und Tragplatten 30 vollständig von der Arbeitsfläche der Arbeitstische 10, 12 weggeschwenkt werden können. Sowohl die Betrachtungsrichtung als auch der Betrachtungsabstand kann für jeden der Bildschirme 32 gemäss den jeweiligen Wünschen des Betrachters eingestellt werden. Der in Figur 1 obenliegende Bildschirm 32 kann darüber hinaus gleichermaßen von beiden Arbeitsplätzen her benutzt werden, wie dies z.B. in der Testphase von Programmen gewünscht ist, wenn zusätzlich zum Programmier-Terminal zeitweise ein Ausgabe-Terminal benötigt wird.

Dadurch, daß man an die in Figur 1 obenliegende Längsseite des Beistelltisches 18 zwei weitere Arbeitstische mit ihren Schmalseiten anstoßend aufstellt, kann man eine Benutzung des vom Beistelltisch 18 getragenen Bildschirmes 32 auch von vier Arbeitsplätzen her ermöglichen. Wird an die in Figur 1 noch freie Längskante des Beistelltisches 18 ein weiterer Arbeitstisch mit seiner Längskante anstoßend aufgestellt, kann der in Figur 1 obere Bildschirm von drei Arbeitsplätzen her benutzt werden.

Figur 2 zeigt einen abgewandelten Doppelarbeitsplatz, bei welchem unter Bezugnahme auf Figur 1 schon erläuterte Teile wieder mit denselben Bezugszeichen versehen sind. Der Beistelltisch 18 ist nunmehr zwischen die Arbeitstische 10, 12 eingefügt, so daß der von ihm getragene Bildschirm 32 frontal sowohl vom rechten Arbeitsplatz (ausgezogene Linien) als auch vom linken Arbeitsplatz (gestrichelte Linien) aus benützt werden kann.

Der Beistelltisch 18 ist beim Ausführungsbeispiel nach Figur 2 zur Führung der Grundplatte 26 in Tischlängsrichtung mit zwei flachen kreisförmigen Querschnitt aufweisenden Führungsnuten 46, 48 versehen, in welchen Führungsrollen laufen, wie später unter Bezugnahme auf Figur 4 näher erläutert wird. Ähnlich ist auch die Grundplatte 26 mit zwei Führungsnuten 50, 52 versehen, in welcher Führungsrollen der Tragplatte 30 laufen.

Figur 3 zeigt Einzelheiten der Lagerung der Grundplatte 26 am Beistelltisch 18 beim Ausführungsbeispiel von Figur 1:

Mit der Tischplatte 20 sind seitliche Wangen 54, 56 fest verbunden. An den letzteren und/oder der Tischplatte 20 sind U-förmigen Querschnitt aufweisende Führungsschienen 58, 60 einander gegenüberliegend fest angebracht. In den letzteren laufen zwei unter Abstand in Bewegungsrichtung angebrachte Paare von Führungsrollen 62, 64, von denen in Figur 3 jeweils nur eine gezeigt ist. Die Führungsrollen 62, 64 sind an einem Schlitten 66 gelagert, welcher zugleich das Lagergehäuse für ein Axial/Radiallager 68 bildet, von welchem die Hohlwelle 24 getragen ist.

Ein über die Unterseite des Schlittens 66 hinausgeführter Endabschnitt der Hohlwelle 24 trägt ein Reibrad 70, welches mit einem kleineren Durchmesser aufweisenden Reibrad 72 kämmt, das auf der Antriebswelle eines Elektromotors 74 angebracht ist. Letzterer ist über nicht näher gezeigte Schalter für Rechtslauf oder Linkslauf erregbar.

Ein nach unten herabhängender Ansatz 76 des Schlittens 66 trägt einen weiteren Elektromotor 78, auf dessen Welle ein Reibrad 80 aufgesetzt ist. Letzteres arbeitet mit der Unterseite der Führungsschiene 64 zusammen.

Ein oberer Flansch 82 der Hohlwelle 24 ist an der Grundplatte 26 angeschraubt, welche mit dem Durchgang der Hohlwelle 24 fluchtend einen Durchgang 84 aufweist. Auf diese Weise können Kabel zum Verbinden von Bildschirm und Tastenfeld mit einem Rechner von der Unterseite des Beistelltisches 18 her zugeführt werden, ohne daß sich beim Verstellen der Grundplatte 26 in Längsrichtung der Führungsschienen 58, 60 Kabelschlaufen auf der Oberseite des Beistelltisches 18 bilden.

Die Tragplatte 30 hat einen herabhängenden Ansatz 86, an welchem Führungsrollen 88, 90 gelagert sind. Letztere arbeiten mit abgewinkelten Führungsschienen 92, 94 zusammen, welche auf die Oberseite der Grundplatte 26 aufgeschraubt sind. Bei der abgewandelten Bildschirm-Trageinrichtung gemäß Figur 4, welche auch in Figur 2 schon dargestellt ist, laufen in den kreisbogenförmigen Querschnitt aufweisenden Führungsnuten 46, 48 in der Oberseite der Tischplatte 20 des Beistelltisches 18 komplementär kreisbogenförmigen Querschnitt aufweisende Führungsrollen 96, 98, welche in einem Schlitten 100 gelagert sind.

Auf seiner Oberseite ist der Schlitten 100 mit einem großen Durchmesser aufweisenden zylindrischen Zapfenabschnitt 102 versehen, welcher im Gleitsitz in eine auf der Unterseite der Grundplatte 26 vorgesehene Lagerausnehmung 104 eingreift.

Auf ihrer Unterseite ist die Grundplatte 26 in der Nachbarschaft ihres freien Endes mit einem insgesamt mit 106 bezeichneten Hilfslager versehen, welches eine großen Durchmesser aufweisende Kugel aus Kunststoffmaterial niederer Reibung und eine geschlitzte Kugelpfanne 110 ebenfalls aus Kunststoffmaterial niederer Reibung aufweist. Die Höhe des Hilfslagers 106 ist so bemessen, daß die Kugel 108 geringen Abstand von der Oberseite des Arbeitstisches 10 bzw. 12 bzw. von der Oberseite des Beistelltisches 18 aufweist, wenn die Führungsrollenpaare 96, 98 beide satt unter dem Gewicht des über dem Schlitten 100 stehenden Bildschirmes in den Führungsnuten 46, 48 stehen.

Die in Figur 4 nicht näher gezeigte Tragplatte 30 ist ähnlich ausgebildet wie in Figur 3 gezeigt und läuft mit ihren Führungsrollen 88, 90 in den Führungsnuten 50, 52 auf der Oberseite der Grundplatte 26. Wird die Tragplatte 30 so weit von dem Schlitten 100 weggezogen, daß der Schwerpunkt von Tragplatte und Bildschirm außerhalb der Führungsrollen 98 zu liegen kommt (bei der in Figur 4 gezeigten Winkelstellung der Grundplatte 26 und beim Bewegen in der Zeichnung nach rechts), so verkippt der Schlitten 100 geringfügig um eine durch den Krümmungsmittelpunkt der Führungsnut 48 vorgegebene Achse, und die Kugel 108 kommt in Anlage an die Oberseite des Arbeitstisches 12. Auch bei so ausgezogener Tragplatte 30 kann die Grundplatte 26 weiterhin in Längsrichtung der Führungsnuten 46, 48 verschoben oder um die Achse des Zapfenabschnittes 102 gedreht werden, wobei nun eine Dreipunktlagerung über die beiden Führungsrollen 98 und die Kugel 108 gegeben ist. Wird die Tragplatte 30 wieder über den Schlitten 100 geschoben, verkippt der Schlitten 100 geringfügig im entgegengesetzten Sinne und die Führungsrollen 96 kommen wieder in satte Anlage an die Führungsnut 46.

Wie aus Figur 4 ersichtlich, sind die Führungsnuten 50, 52 mit einer Mehrzahl von kleinen Vertiefungen 112 versehen, in welche die Führungsrollen 88, 90 hineinlaufen können. Auf diese Weise erhält man ein Verrasten von Tragplatten 30 und Bildschirm 32 unter deren Eigengewicht bei verschiedenen Arbeitsstellungen, so daß eine Feststellbremse auch bei geringfügig verkipptem Schlitten 100 nicht notwendig ist. Entsprechend können auch die Führungsnuten 46, 48 mit Vertiefungen versehen werden, um den Führungsschlitten 100 auch bei leicht geneigter Aufstellfäche für den Beistelltisch 18 ohne Feststellbremse in einer gewünschten Arbeitsstellung zu halten.

Man erkennt, daß auch bei der Trageinrichtung gemäß Figur 4 der Bildschirm nach Betrachtungsrichtung und Betrachtungsabstand einfach eingestellt werden kann, und zwar auch für mehrere benachbarte Arbeitsplätze. Man erkennt ferner, daß man nach Abnehmen von Bildschirm 32, Tragplatte 30, Grundplatte 26 und Schlitten 100 eine glatt durchgehende Arbeitsfläche hat. Die Führungsnuten 46, 48 können leicht von Schmutz gereinigt werden, da sie keine scharfen zurückspringenden Kanten aufweisen.

Werden die Führungsnuten 46, 48 nicht bis zum Ende des Beistelltisches 18 fortgesetzt, wie in Figur 2 gezeigt, so bilden schon ihre Enden den Verstellweg des Schlittens 100 begrenzende Hindernisse. Falls gewünscht, können die Führungsnuten 46, 48 aber auch stirnseitig offen sein, um den Schlitten 100 auf einen fluchtend aufgestellten weiteren Beistelltisch schieben zu können. In diesem Falle werden dann zur Begrenzung des Verstellweges in die Tischplatte 20 Anschlagbolzen 114 eingelassen, die in die Bahn des Schlittens 100 ragen.

Figur 5 zeigt eine abgewandelte Anordnung von Führungsnuten, welche eine breitere Basis und eine höhere mechanische Tragkraft ergeben. Die Tischplatte 20 des Beistelltisches 18 ist an ihren Längskanten mit kreisförmigen Anfasungen 116 versehen, und entsprechende Anfasungen 118 finden sich an den Längskanten der Tischplatte 120 der Arbeitstische 10 und 12. Wangen 122 der letzteren sind durch Bolzen 124 mit den Wangen 54, 56 der Tischplatte 20 verbunden, so daß der Beistelltisch 18 keine eigenen Füße braucht.

Die Anfasungen 116, 118 bilden so zusammen kreisförmige Führungsnuten, welche den Führungsnuten 46, 48 vergleichbar sind und in welchen ein Schlitten 100 mit Führungsrollen 96, 98 genauso laufen kann wie beim Ausführungsbeispiel nach Figur 4.

Um die beim Ausführungsbeispiel nach Figur 5 durchbrechungslose Arbeitsfläche frei von geschleppten Kabeln zu halten, ist vom Anschlagbolzen 114 ein zurückgesetztes Modemteil 126 getragen, welches als Sendeteil eine IR-Laserdiode 128 und als Empfängerteil eine auf infrarotes Licht ansprechende Fotodiode 130 aufweist. Die Achsen von Laserdiode 128 und Fotodiode 130 verlaufen jeweils parallel zu den durch die Anphasungen 116, 118 gebildeten Führungen. Ein entsprechendes zweites Modemteil 132, welches mit dem ersten Modemteil 126 fluchtend vom Schlitten 100 getragen ist, hat eine Fotodiode 134, die mit der Laserdiode 128 fluchtet, und eine IR-Laserdiode 136, die mit der Fotodiode 130 fluchtet. Die Übertragungskanäle von und zum Schlitten 100 arbeiten in bekannter Weise mit unterschiedlichen Grundfrequenzen, um ein Übersprechen zu vermeiden. Die Datenübertragung zwischen Schlitten 100 und Bildschirm 32 bzw. Tastenfeld 36 erfolgt durch Kabel.

Die drahtlose Datenübertragung zwischen Schlitten 100 und Rechner gemäß Figur 5 kann gleichermaßen bei der Trageinrichtung nach Figur 4 verwendet werden.

Bei der weiter abgewandelten Bildschirm-Trageinrichtung nach Figur 6 sind an den Tischplatten 120 und/oder den Wangen 122 der Arbeitstische 10, 12 U-förmigen Querschnitt aufweisende Füh-

rungsschienen 138, 140 miteinander fluchtend befestigt. Bei den Enden der Führungsschienen 138, 140 sind in diese Abstandsteile 142 formschlüssig eingesetzt, welche einen vorgegebenen Abstand zwischen den Arbeitstischen 10 und 12 gewährleisten und durch Schrauben 144 fest mit den Arbeitstischen verbunden sind. Die beiden Abstandsteile 142 tragen ihrerseits eine Abdeckplatte 146, die eine bündige Fortsetzung der Tischplatten 120 darstellt, jedoch in der Nachbarschaft der Führungsschienen 138, 140 jeweils einen schmalen Durchgang 148 beläßt, durch welche Ansätze 150 eines abgewandelten Schlittens 100 hindurchgeführt sind, welche Führungsrollen 152 tragen.

Da die Führungsschienen 138, 140 auch Kippmomente um eine senkrecht auf der Zeichenebene stehende Achse aufnehmen können, ist auch die Gelenkverbindung zwischen Grundplatte 26 und Schlitten 100 für die Übertragung entsprechender Drehmomente ausgelegt. Hierzu ist die Lagerausnehmung 104 mit einer Gegenbohrung 154 versehen, in welcher eine durch eine Schraube 156 fest mit dem Zapfenabschnitt 102 verbundene Lagerscheibe bündig einsitzt. Die Führung der Tragplatte 30 auf der Grundplatte 26 ist nicht näher gezeigt und kann wie bei einem der zuvor beschriebenen Ausführungsbeispiele erfolgen.

Da zur Herstellung der Führungsschienen 138, 140 preiswerte Strangpressprofile verwendet werden können, können die Führungsschienen durchgängig an System-Arbeitstischen angebracht werden, welche für das Zusammenstellen zu Mehrfacharbeitsplätzen bestimmt sind. Soweit von den Führungsschienen 138, 140 nicht zur Führung eines einen Bildschirm tragenden Schlittens Gebrauch gemacht wird, wird in sie ein Zierprofil 160 formschlüssig eingesetzt, wie in Figur 7 gezeigt. Derartige Zierprofile können aus Plastikmaterial oder auch Echtholz hergestellt werden.

## Patentansprüche

1. Trageinrichtung für ein Datensichtgerät in einer Möbeleinrichtung, mit einem Schlitten (66; 100), der auf einer Führung (46, 48; 58, 60; 116,118; 138, 140) läuft, und mit einem Grundteil (26), welches über ein Axial/Radiallager (68; 102, 104) mit vertikaler Achse von dem Schlitten (66, 100) getragen ist; dadurch gekennzeichnet, daß auf dem Grundteil (26) in zu dessen Drehachse senkrechter Richtung verschiebbar ein Tragteil (26) angeordnet ist, auf welches das Datensichtgerät (32) aufsetzbar ist; und daß die Führung (46,48; 58, 60; 116, 118; 138, 140) auf einem Beistelltisch (18) oder auf zwei einander unter Abstand gegenüberstehenden Arbeitstischen (10, 12) der Möbeleinrichtung ausgebildet ist.

2. Trageinrichtung nach Anspruch 1, dadurch gekennzeichnet, daß die Länge des Beistelltisches (18) gleich der doppelten Breite eines Arbeitstisches (10, 12) ist.

3. Trageinrichtung nach Anspruch 1 oder 2, dadurch gekennzeichnet, daß die Führung für den Schlitten (66) auf der Unterseite der Tischplatte (20) des Beistelltisches (18) angeordnet ist und eine das Grundteil (26) tragende Welle (24) durch einen Längsschlitz (22) dieser Tischplatte (20) hindurchgeführt ist.

4. Trageinrichtung nach Anspruch 3, dadurch gekennzeichnet, daß die Welle (24) eine Hohlwelle ist und das Grundteil (26) einen mit dem Welleninnenraum fluchtenden Durchgang (84) aufweist.

5. Trageinrichtung nach Anspruch 1 oder 2, dadurch gekennzeichnet, daß die Schlittenführung durch zwei bei der Oberseite des Beistelltisches (18) bzw. der Arbeitstische (10, 12) unter transversalem Abstand vorgesehene Führungsnuten (46, 48; 116, 118) bzw. Führungsrippen gebildet ist, auf welchen am Schlitten (66; 100) gelagerte Laufrollen (62, 64; 96, 98) laufen.

6. Trageinrichtung nach Anspruch 5, dadurch gekennzeichnet, daß das Grundteil (26) in seinem über die Führung auskragenden Abschnitt mit einem Hilfslager (106) versehen ist, welches geringen Abstand von der Oberseite des Arbeitstisches (10, 12) aufweist, wenn das Tragteil (30) über den Schlitten (100) gestellt ist.

7. Trageinrichtung nach Anspruch 6, dadurch gekennzeichnet, daß die Führungsnuten (46, 48; 116, 118) und die hierzu komplementären Rollen (96, 98) des Schlittens (100) kreisförmigen Querschnitt haben.

8. Trageinrichtung nach Anspruch 6 oder 7, dadurch gekennzeichnet, daß die Führungsnuten durch bei den Längskanten des Beistelltisches (18) vorgesehene Anfasungen (116) gebildet sind.

9. Trageinrichtung nach einem der Ansprüche 6 bis 8, dadurch gekennzeichnet, daß die Führungsnuten durch Anfasungen (118) einander gegenüberstehender Arbeitstische (10, 12) gebildet sind.

10. Trageinrichtung nach Anspruch 1 oder 2, dadurch gekennzeichnet, daß die Schlittenführung durch Führungsschienen (138, 140) gebildet sind, die auf einander zugewandten parallelen Seiten zweier Arbeitstische (10, 12) fest angebracht sind.

11. Trageinrichtung nach Anspruch 10, gekennzeichnet durch bei den Enden der Führungsschienen (138, 140) zwischen den Arbeitstischen (10, 12) verlaufende Abstandsteile (142), welche fest mit den Arbeitstischen (10, 12) verbunden sind.

12. Trageinrichtung nach Anspruch 11, dadurch gekennzeichnet, daß die Abstandsteile (142) die Stirnseiten der Führungsschienen (138, 140) bündig abschließen und formschlüssig in den Führungsschienen (138, 140) einsitzen.

13. Trageinrichtung nach Anspruch 11 oder 12, dadurch gekennzeichnet, daß die Abstandsteile (142) ihrerseits eine Abdeckplatte (146) tragen, welche den Zwischenraum zwischen den Führungsschienen (138, 140) mit Ausnahme zweier in Schienenlängsrichtung verlaufender Schlitze (148) verschließt, und daß die Laufrollen (152) des Schlittens (100) an unter Spiel durch diese Schlitze (148) greifenden Ansätzen (150) des Schlittens (100) gelagert sind.

14. Trageinrichtung nach einem der Ansprüche 10 bis 13, gekennzeichnet durch formschlüssig in nicht verwendete der Führungsschienen (140) eines Arbeitstisches (10, 12) eingesetzte Zierprofile (160).

15. Trageinrichtung nach einem der Ansprüche 1 bis 14, gekennzeichnet durch ein drahtloses Modem (126, 132) zur Datenübertragung zwischen Schlitten (100) und Möbel (18), welches ein erstes mit Empfänger (130) und Sender (128) bestücktes Modemteil (126) mit parallel zur Schlittenführung verlaufenden Richtcharakteristiken und ein zweites mit Empfänger (134) und Sender (136) bestücktes Modemteil (132) mit mit den Richtcharakteristiken des ersten Modemteils (126) fluchtenden Richtcharakteristiken aufweist, wobei das erste Modemteil (126) vom Möbel (18) und das zweite Modemteil (132) vom Schlitten (100) getragen ist.

16. Trageinrichtung nach einem der Ansprüche 1 bis 15, dadurch gekennzeichnet, daß das Grundteil (26) als Platte ausgebildet ist.

17. Trageinrichtung nach Anspruch 16, dadurch gekennzeichnet, daß die Führung zwischen Grundteil (26) und Tragteil (30) durch in der Grundplattenoberseite ausgebildete Führungsnuten (50, 52) oder Führungsrippen gebildet ist, welche mit hierzu passenden am Tragteil (30) gelagerten Führungsrollen (88, 90) zusammenarbeiten.

18. Trageinrichtung nach Anspruch 5 oder 17, dadurch gekennzeichnet, daß die Führungsnuten (46, 48; 50, 52) oder Führungsrippen mit unter Abstand aufeinanderfolgenden Vertiefungen (112) versehen sind.

19. Trageinrichtung nach einem der Ansprüche 1 bis 18, gekennzeichnet durch einen auf das drehbare Teil des Axial/Radiallagers (64) arbeitenden Reibradantrieb (70-74), welcher vom Schlitten (66) getragen ist.

20. Trageinrichtung nach einem der Ansprüche 1 bis 19, gekennzeichnet durch einen vom Schlitten (66) getragenen Reibradantrieb (76-80), welcher an der Schlittenführung (58, 60) oder einer zur Bewegungsrichtung des Schlittens (66) parallelen Fläche des Möbels (18) angreift.

## Claims

1. Support device for a visual display unit (VDU) in a piece of furniture, with a slide (66; 100), which travels on a guide (46, 48; 58, 60; 116,118; 138) and with a base part (26), which is carried by the slide (66, 100) by way of an axial/radial bearing (68; 102, 104) with a vertical axis, characterised in that a support part (26) is arranged to slide on the base part (26) in a direction perpendicular to its axis of rotation, on which support part (26) the VDU (32) can be placed; and that the guide (46, 48; 58, 60; 116,118; 138, 140) is formed on an additional table (18) or on two work tables (10, 12) fo the piece of furniture arranged opposite each other at a distance apart.

2. Support device according to Claim 1, characterised in that the length of the additional table (18) is equal to twice the width of one work table (10, 12).

3. Support device according to Claim 1 or 2, characterised in that the guide for the slide (66) is located on the under side of the table top (20) of the additional table (18) and a shaft (24) supporting the base part (26) is guided through a longitudinal slot (22) in this table top (20).

4. Support device according to Claim 3, characterised in that the shaft (24) is a hollow shaft and the base part (26) comprises an opening (84) aligning with the inside of the shaft.

5. Support device according to Claim 1 or 2, characterised in that the slide guide is formed by two guide grooves (46, 48; 116, 118) or guide ribs povided on the upper side of the additional table (18) or of the work tables (10, 12) with a transverse spacing, on which guide grooves or guide ribs rollers (62, 64; 96, 98) mounted on the slide (66; 100) travel.

6. Support device according to Claim 5, characterised in that in its section projecting beyond the guide, the base part (26) is provided with an auxiliary bearing (106), which is at a short distance from the upper side of the work table (10, 12), when the support part (30) is placed above the slide (100).

7. Support device according to Claim 6, characterised in that the guide grooves (46, 48; 116, 118) and the rollers (96, 98) of the slide (100) which are complementary thereto, have a circular cross- section.

8. Support device according to Claim 6 or 7, characterised in that the guide grooves are formed by chamfers (116) provided in the longitudinal edges of the additional table (18).

9. Support device according to one of Claims 6 to 8, characterised in that the guide grooves are formed by chamfers (118) on opposite work tables (10, 12).

10. Support device according to Claim 1 or 2, characterised in that the slide guide is formed by guide rails (138, 140), which are fixed on facing parallel sides of two work tables (10, 12).

11. Support device according to Claim 10, characterised by spacing members (142) extending between the work tables (10, 12) at the ends of the guide rails (138, 140), which spacing members are securely connected to the work tables (10, 12).

12. Support device according to Claim 11, characterised in that the spacing members (142) close off the end faces of the guide rails (138, 140) in a flush manner and are seated in a form-locking manner in the guide rails (138, 140).

13. Support device according to Claim 11 or 12, characterised in that the spacing members (142) in turn support a cover plate (146), which closes off the gap between the guide rails (138, 140) with the exception of two slots (148) extending in the longitudinal direction of the rails and that the rollers (152) of the slide (100) are mounted on projections (150) of the slide (100) engaging with clearance through these slots (148).

14. Support device according to one of Claims 10 to 13, characterised by decorative profiles (160) inserted in a form-locking manner in the guide rails (140) of a work table (10, 12) which are not used.

15. Support device according to one of Claims 1 to 14, characterised by a wireless modem (126, 132) for the transmission of data between the slide (100) and piece of furniture (18), which comprises a first modem part (126) equipped with a receiver (130) and transmitter (128) with alignment characteristics extending parallel to the slide guide and a second modem part (132) equipped with a receiver (134) and transmitter (136) with alignment characteristics aligning with the alignment characteristics of the first modem part (126), the first modem part (126) being supported by the piece of furniture (18) and the second modem part (132) being supported by the slide (100).

16. Support device according to one of Claims 1 to 15, characterised in that the base part (26) is constructed as a plate.

17. Support device according to Claim 16, characterised in that the guide between the base part (126) and support part (30) is formed by guide grooves (50, 52) or guide ribs constructed in the upper side of the base plate, which grooves or ribs cooperate with guide rollers (88, 90) mounted on the support part (30) to fit therein.

18. Support device according to Claim 5 or 17, characterised in that the guide grooves (46, 48; 50, 52) or guide ribs are provided with recesses (112) following each other at a distance apart.

19. Support device according to one of Claims 1 to 18, characterised by a friction wheel drive (70-74) acting on the rotary part of the axial/radial bearing (64), which friction wheel drive is supported by the slide (66).

20. Support device according to one of Claims 1 to 19, characterised by a friction wheel drive (76, 80) supported by the slide (66), which drive engages on the slide guide (58, 60) or a surface of the piece of furniture (18) parallel to the direction of movement of the slide (66).

## Revendications

1. Un support pour écran de données dans un ensemble de meubles, comportant un chariot (66; 100) se déplaçant sur un système de guidage (46, 48; 58, 60; 116, 118; 138, 140) et une pièce de base (26) supportée par le chariot (66, 100) par l'intermédiaire d'un palier axial/radial (68; 102, 104) à axe vertical, caractérisé en ce qu'un support (30) sur lequel l'écran de données (32) peut être placé, est installé sur la pièce de base (26) de façon à pouvoir être déplacé perpendiculairement à l'axe de rotation de ladite pièce de base (26) et en ce que le système de guidage (46, 48; 58, 60; 116,118; 138, 140) est prévu sur une table supplémentaire (18) ou sur deux tables de travail (10, 12) disposées à une certaine distance en face l'une de l'autre.

2. Support suivant la revendication 1, caractérisé en ce que la longueur de la table supplémentaire (18) équivaut à deux fois la largeur d'une table de travail (10, 12).

3. Support suivant la revendication 1 ou 2, caractérisé en ce que le système de guidage du chariot (66) est installé du côté inférieur du plateau (20) de la table supplémentaire (18) et en ce qu'un axe (24) supportant la pièce de base (26) traverse une fente longitudinale (22) dudit plateau (20).

4. Support suivant la revendication 3, caractérisé en ce que l'axe (24) est un axe creux et en ce que la pièce de base (26) présente un orifice (84) dans le même alignement que le passage intérieur de l'axe (24).

5. Support suivant la revendication 1 ou 2, caractérisé en ce que le système de guidage du chariot est constitué par deux rainures ou nervures de guidage (46, 48; 116, 118), dans lesquelles se déplacent des rouleaux (62, 64; 96, 98) montés sur le chariot (66; 100), prévues selon un certain écartement transversal du côté supérieur de la table supplémentaire (18) ou des tables de travail (10, 12).

6. Support suivant la revendication 5, caractérisé en ce que la pièce de base (26), dans sa partie en porte à faux par rapport au système de guidage, est pourvue d'un palier auxiliaire (106) situé à une faible distance du dessus de la table de travail (10, 12), lorsque le support (30) se trouve au-dessus du chariot (100).

7. Support suivant la revendication 6, caractérisé en ce que les rainures de guidage (46,48; 116, 118) et les rouleaux (96, 98) du chariot (100) qui leur sont complémentaires, présentent une section circulaire.

8. Support suivant la revendication 6 ou 7, caractérisé en ce que les rainures de guidage sont constituées par des chanfreins (116) prévus le long des bords longitudinaux de la table supplémentaire (18).

9. Support suivant une des revendications 6 à 8, caractérisé en ce que les rainures de guidage sont constituées par des chanfreins 8119) prévus le long des bords des tables de travail (10, 12) disposées en face l'une de l'autre.

10. Support suivant la revendication 1 ou 2, caractérisé en ce que le système de guidage du chariot est constitué par des rails de guidage (138, 140) fixés sur les côtés parallèles en regard l'un de l'autre de deux tables de travail (10, 12).

11. Support suivant la revendication 10, caractérisé en ce qu'il est prévu deux pièces d'écartement (142) disposées entre les tables de travail (10, 12) aux extrémités des rails de guidage (138, 140) et fixées aux tables de travail (10, 12).

12. Support suivant la revendication 11, caractérisé en ce que les pièces d'écartement (142) sont emboîtées dans les rails de guidage (138, 140) et obturent parfaitement les extrémités des rails de guidage (138, 140).

13. Support suivant la revendication 11 ou 12, caractérisé en ce que les pièces d'écartement (142) supportent de leur côté une plaque de couverture (146), laquelle obture l'espace entre les rails de guidage (138, 140) à l'exception de deux fentes (148) prévues dans le sens longitudinal des rails (138, 140) et en ce que les rouleaux (152) du chariot (100) sont montés sur des épaulements (150) du chariot (100), lesquels se trouvent insérés dans lesdites fentes (148) suivant un léger jeu.

14. Support suivant une des revendications 10 à 13, caractérisé en ce qu'il est prévu des profilés de finition (160) emboîtés dans les rails de guidage (140) non utilisés d'une table de travail (10, 12).

15. Support suivant une des revendications 1 à 14, caractérisé en ce qu'il est prévu un modem sans fil (126, 132) en vue de la transmission de données entre le chariot (100) et le meuble (18), lequel modem comporte un premier élément de modem (126) équipé d'un récepteur (130) et d'un émetteur (128) présentant des caractéristiques directionnelles parallèles au système de guidage du chariot et un second élément de modem (132) équipé d'un récepteur (134) et d'un émetteur (136) présentant des caractéristiques directionnelles alignées sur les caractéristiques directionnelles du premier élément de modem (126); le premier élément de modem (126) étant monté sur le meuble (18) et le second élément de modem (132) étant monté sur le chariot (100).

16. Support suivant une des revendications 1 à 15, caractérisé en ce que la pièce de base (26) a la configuration d'une plaque.

17. Support suivant la revendication 16, caractérisé en ce que le système de guidage entre la pièce de base (26) et le support (30) est constitué par des rainures ou des nervures de guidage (50, 52) prévues dans la surface supérieure de la plaque de base (26), lesquelles sont associées à des rouleaux de guidage (88, 90) montés sur le support (30).

18. Support suivant la revendication 5 ou 17, caractérisé en ce que les rainures ou nervures de guidage (46, 48; 50, 52) sont pourvues d'une suite d'encoches (112) espacées.

19. Support suivant une des revendications 1 à 18, caractérisé en ce qu'il est prévu un entraînement par friction (70-74) monté sur le chariot (66), agissant sur la partie tournante du palier axial/ radial (64).

20. Support suivant une des revendications 1 à 19, caractérisé en ce qu'il est prévu un entraînement par friction (76-80) monté sur le chariot (66), agissant sur le système de guidage (58, 60) du chariot (66) ou sur une surface du meuble (18) parallèle au sens de déplacement du chariot (66).
